# EUROPÄISCHE PATENTSCHRIFT

(11) **EP 0 256 308 B1**
(45) Veröffentlichungstag und Bekanntmachung des Hinweises auf die Patenterteilung: **12.06.1991**
(21) Anmeldenummer: 87110114.3
(22) Anmeldetag: 14.07.1987
(51) Int. Cl.: F42B 12/16, F41F 1/08

(54) **Verfahren zur Bekämpfung eines gepanzerten Zieles**
Method for fighting an armoured target
Procédé pour combattre une cible blindée

(30) Priorität: 25.07.1986 DE 3625112
(43) Veröffentlichungstag der Anmeldung: 24.02.1988
(73) Patentinhaber: Dynamit Nobel Aktiengesellschaft, 53839 Troisdorf (DE)
(72) Erfinder: Voss, Alfred, D-5000 Köln 41 (DE)

(56) Entgegenhaltungen:
- DE-A- 2 336 040
- FR-A- 1 605 558
- FR-A- 2 478 294
- GB-A- 2 029 943
- US-A- 3 835 749
- US-A- 4 553 718

## Beschreibung

Die Erfindung betrifft ein Verfahren nach dem Oberbegriff des Patentanspruchs 1 sowie ein Geschütz zur Durchführung des Verfahrens.

Es ist bekannt, gepanzerte Ziefe mit Hohlladungen zu bekämpfen. Eine Hohlladung erzeugt einen scharf gebündelten Hohlladungsstrahl, der selbst dicke Panzerungen durchdringen kann. Die Hohlladung kann im Gefechtskopf eines Geschosses untergebracht sein, das einen Abstandssensor enthält, welcher die Hohlladung in einer bestimmten Entfernung vor dem Ziel zündet, so daß der Hohlladungsstrahl vor Erreichen Ges Zieles erzeugt wird und dieses durchschlägt. Der Hohlladungsstrahl kann seine Wirkung nur entfalten. wenn er-scharf gebündelt ist und nicht gestört wird. Zur Abwehr von Hohlladungsgeschossen sind Panzerungen entwickelt worden. die den Hohlladungs-strahl stören und unwirksam machen. Solche Panzerungen Können passive Vorbauten aufweisen. welche den Hohlladungsstrahl ablenken und streuen, oder reaktive Sprengstoffe enthalten, die durch den Hohlladungsstrahl angezündet werden und diesen durch ihre Sprengwirkung stören.

Um derartige strahlzerstörende Panzerungen unwirksam zu machen. sind Geschosse mit Tandemladungen entwickelt worden. Derartige Geschosse enthalten eine erste Ladung, die die Sprengstoffbeiegung der Panzerung aktiviert, und eine zweite Ladung, die zeitlich verzögert nach der ersten Ladung entlang derselben Achse wirkt. Tandemladungen haben einen Komplizierten Aufbau und sie sind teuer. Die notwendige wirksame Funktion der Einzelbausteine innerhalb der Aufschlagzeit ist unsicher, da nicht sichergestellt wer-den kann, daß die erste Ladung die aktive Panzerung unwirksam gemacht hat, wenn der Hohlladungsstrahl der zweiten Ladung auf das Ziel trifft. Außerdem besteht die Gefahr, daß die zweite Ladung durch das Detonieren der ersten Ladung beschädigt wird.

Aus der US-A-3 835 749, die dem Oberbegriff des Anspruches 1 zugrunde liegt, ist bekannt, ein Hohlladungsgeschoß mit einem Raketenantrieb durch ein Geschoß, das kurz davor aus einem Hilfsrohr verschossen wird, genauer ans Ziel zu führen. Das vorauseilende Geschoß bat lediglich eine Leitfunktion, strahlzerstörende Panzerungen lassen sich damit nicht abräumen oder hinreichend unwirksam machen.

In der US-A-4 553 718 ist ein Waffensystem beschrieben, bei dem ein Flugkörper, so bald er ein zu bekämpfendes Objekt entdeckt hat, weitere Gefechtsköpfe heranführen kann. Das Ausmaß der zerstörenden Wirkung hängt hier wesentlich davon ab, in wieweit ein Sensor vitale Gebiete an dem Objekt erkennen kann, strahlzerstörende Panzerungen lassen sich auch mit dieser Methode nicht unwirksam machen.

Bei dem in der FR-A-2 478 294 beschriebenen Verfahren wird eine Schar von Projektilen mittels weniger im Millimeterbereich Signale abstrahlender Projektile in ein weit entferntes Zielgebiet geleitet. Damit läßt sich ein großes Objekt, z. B. ein Schiff, attackieren, jedoch nicht eine Stelle einer aktiven Panzerung für ein nachfolgendes Hohlladungsgeschoß "vorbereiten".

Der Erfindung liegt die Aufgabe zugrunde ein Verfahren nach dem Oberbegriff des Patentanspruchs 1 zu schaffen, das eine sichere und wirksame Bekämpfung solcher Ziele ermöglicht, die eine gegen Hohlladungsstrahlen gesicherte Panzerung aufweisen.

Die Lösung dieser Aufgabe erfolgt erfindungsgemäß mit den Merkmalen des Patentanspruchs 1

Nach der Erfindung werden zwei separate Geschosse aus demselben Geschütz kurz nacheinander auf denselben Zielbereich abgefeuert. Das vorauseilende Geschoß ist ein Vorbereitungsgeschoß, das die passive oder reaktive Panzerung des Ziels zerstört. so daß das unmittelbar nachfolgende zweite Geschoß, ein Hohlladungsgeschoß, das maximal 1000 ms, vorzugsweise 50 bis 100 ms, später auf die gleiche Stelle des gepanzterten Zieles trifft, die von strahlzerstörenden Einbauten befreite Panzerung wirksam durchschlagen kann. Das vorbereitungsgeschoß kann auch als Hohlladungsgeschoß ausgelegt sein, das die äußeren. Schutzsegmente der Panzerung großflachig abräumt. Das Vorbereitungsgeschoß kann mit einem Aufschlagzünder ausgestattet sein, während das Hohlladungsgeschoß zweckmäßigerweise einen z.B. lasergesteuerten Abstandszünder aufweist. Das erfindungsgemäße Verfahren ist sowohl bei Panzerungen mit Vorbauten als auch bei reaktiven Panzerungen mit strahlzerstörenden Sprengstoffeinlagen anwendbar.

Ein Geschütz zur Durchführung des erfindungsgemäßen Verfahrens weist die Merkmale des Patentanspruchs 5 auf. Dieses Geschütz weist zwei Geschützrohre auf, die stets gleichzeitig auf dasselbe Ziel gerichtet sind und aus denen Geschosse mit unterschiedlichen Gefechtsköpfen mit einer geringen Zeitverschiebung gestartet werden. Dadurch ist sichergestellt, daß beide Geschosse im selben Zielbereich auf das Ziel auftreffen. d.h. die gleiche Stelle des Ziels durchschlagen, ohne daß das Ziel sich zwischenzeitlich fortbewegen kann. Die Zeitverschiebung, mit der die beiden Geschosse gestartet werden, kann in relativ weiten Bereichen variiert werden, so daß die Zeitdifferenz, in der die beiden Geschosse auf das Ziel einwirken, nicht von der Auftreffgeschwindigkeit abhängt, wie dies bei Tandemgeschossen der Fall ist. Insbesondere können erheblich größere Zeitdifferenzen eingestellt werden als durch Tandemgeschosse erreichbar ist. Dadurch ist sichergestellt, daß das Vorbereitungsgeschoß die Schutzelemente der Panzerung abgeräumt hat, wenn der Hohlladungsstrahl auftrifft.

Gemäß einer Weiterbildung der Erfindung kann erreicht werden, daß sich das zweite Geschoß während des Fluges am ersten Geschoß orientiert, um dessen Flugbahn zu folgen. Zu diesem Zweck kann das zweite Geschoß einen Erfassungssensor und eine Ausrichtungseinrichtung aufweisen. Als Erfassungssensor eignet sich z.B. ein lnfrarotsensor, der sich am Feuerstrahl des Antriebes des Leitgeschosses orientiert. Die Steuersignale des Erfassungssensors werden im zweiten Geschoß auf ein Steuersystem übertragen, das die Flugbahn dieses Geschosses so korrigiert, daß das zweite Geschoß der Flugbahn des ersten Geschosses folgt.

Das erfindungsgemäße Geschütz eignet sich prinzipiell auch für das Starten einzelner Geschosse, so daß es nicht nur zur Durchführung des erfindungsgemäßen Verfahrens geeignet ist, sondern vielfältige Verwendungsmöglichkeiten gestattet.

Im folgenden wird unter Bezugnahme auf die Zeichnungen ein Ausführungsbeispiel der Erfindung näher erläutert.

Es zeigen;
Fig. 1 eine schematische Darstellung der Bekämpfung eines Ziels,
Fig. 2 eine Seitenansicht des Geschützes und
Fig. 3 eine Frontansicht des Geschützes.

Aus Fig. 1 ist ersichtlich, wie ein Geschütz 10 auf ein gepanzertes Ziel 11, z.B. einen fahrenden Panzer, gerichtet ist und zwei Geschosse 12,13 kurz nacheinander auf das Ziel feuert. Das erste Geschoß 12 ist ein Vorbereitungsgeschoß, welches die strahlzerstörende Vorpanzerung abräumt, und das Geschoß 13 ist mit einem Hohlladungs-Gefechtskopf mit Abstandszünder ausgestattet.

Das Geschütz 10 weist zwei parallele Rohre 14.15 auf, die seitlich nebeneinander auf einem Stativ 16 angebracht sind. Die Rohre 14,15 bilden eine Einheit, die relativ zu dem Stativ 16 gedreht bzw, geschwenkt und somit auf den Zielbereich eingestellt werden kann. An dieser Einheit befindet sich in cer Mitte über den beiden Rohren 14,15 ein Sensor 17, z.B. ein lnfrarotsensor, Radaroder Lasersensor, der den Zielbereich der Rohre 14,15 erfaßt und feststellt, ob sich ein Gegenstand im Zielbereich befindet. Das Steuergerät 18 ist in einem Kasten des Stativs 16 untergebracht. Der Sensor 17 ist über ein Kabel 19 mit dem Steuergerät 18 verbunden. Wenn der Sensor 17 erkennt, daß die Rohre 14,15 auf ein Ziel gerichtet sind, erzeugt er ein Zielerkennungssignal, das über das Kabel 19 dem Steuergerät 18 zugeführt wird.

Der Sensor 17 ist ferner mit einem Vibrationsdetektor 20 verbunden, der auf dem Erdboden angebracht ist und auf Vibrationen, wie sie von einem Fahrzeug verursacht werden, reagiert. Der Vibrationsdetektor 20 dient dazu, den Sensor 17 zu wecken bzw, scharfzuschalten. Alternativ kann der Vibrationsdetektor 20 auch mit dem Steuergerät 18 verbunden sein, um dieses zu aktivieren.

Wenn der Sensor 17 in scharfgeschaltetem Zustand ein Zielerkennungssignal an das Steurrgerät 18 liefert, wird das Vorbereitungsgeschoß 12 aus dem Rohr 14 in Richtung des Pfeiles 21 in Fig. 2 abgefeuert. Das Abfeuern erfolgt unter Steuerung durch das Steuergerät 18, was durch den Pfeil 22 in Fig. 3 angedeutet ist. Mit einer kurzen Verzögerungszeit bewirkt das Steuergerät 18 das Abfeuern des Hohliadungsgeschosses aus dem Rohr 15, was durch den Pfeil 23 in Fig. 3 angedeutet ist. Die abgefeuerten Geschosse befinden sich gleichzeitig in der Luft und treffen unmittelbar nacheinander auf denselben Bereich des Zieles 11 auf Das Vorbereitungsgeschoß beseitigt die strahlzerstörende Vorpanzerung, bevor das Hohlladungsgeschoß 15 die Hauptpanzerung durchschlägt.

## Patentansprüche

1. Verfahren zur Bekämpfung eines gepanzerten Zieles mit einem Hohlladungsgeschoß in Verbindung mit einem vorauseilenden Geschoß, **dadurch gekennzeichnet**, daß das vorauseilende Geschoß als Vorbereitungsgeschoß mit einer Wirkladung so abgeschossen wird und so ausgebildet ist, daß die Detonation der Wirkladung auf dem gepanzerten Ziel maximal 1 000 ms, vorzugsweise 50 bis 100 ms, vor dem Auftreffen des Hohlladungsgeschosses auf der gleichen Stelle des gepanzerten Zieles erfolgt.

2. Verfahren nach Anspruch 1, **dadurch gekennzeichnet**, daß das vorauseilende Geschoß ein Hohlladungsgeschoß ist.

3. Verfahren nach Anspruch 1 oder 2, dadurch gekennzeichnet, daß das Hohlladungsgeschoß eine Verfolgungseinrichtung aufweist, die dieses Geschoß derart steuert, daß es der Flugbahn des Vorbereitungsgeschosses folgt.

4. Verfahren nach Anspruch 3, dadurch gekennzeichnet, daß das Hohlladungsgeschoß mit einem Erfassungssensor das Vorbereitungsgeschroß erkennt und in Abhängigkeit von den Signalen des Erfassungssensors gelenkt wird.

5. Geschütz zur Durchführung des Verfahrens nach einem der Ansprüche 1 bis 4, dadurch gekennzeichnet. daß zwei im wesentlichen parallele Geschützrohre (14,15) vorgesehen sind, deren Anzündvorrichtungen von einem gemeinsamen Steuergerät (18) zündbar sind, und daß das Steuergerät (18) eine Verzögerungseinrichtung enthält, die die Anzündvorrichtungen in einem zeitlichen Abstand von maximal 1000ms, vorzugsweise von 50 bis 100ms, zündet.

6. Geschütz nach Anspruch 5. dadurch gekennzeichnet, daß es einen auf den Zielbereich beider Geschützrohre ausgerichteten Sensor (17) aufweist.

## Claims

1. Method for combatting an armoured target with a hollow charge projectile in combination with a projectile which has previously been speeded on its way, **characterised in that** the projectile which has previously been speeded on its way as preparatory projectile with an active charge is so fired and is so designed that the detonation of the active charge on the armoured target takes place at maximum of 1000 ms, preferably 50 to 100ms, before the hollow charge projectile strikes the same position of the armoured target.

2. Method according to claim 1, **characterised in that** the projectile which has previously been speeded on its way is a hollow charge projectile.

3. Method according to claim 1 or 2, **characterised in that** the hollow charge projectile has a tracking arrangement which controls this projectile so that it follows a flight path of the preparatory projectile.

4. Method according to claim 3, **characterised in that** the hollow charge projectile detects the preparatory projectile with a detection sensor and is guided in dependence on the signals from the detection sensor.

5. Projectile for carrying out the method according to one of claims 1 to 4, **characterised in that** two essentially parallel gun barrels (14,15) are provided whose firing arrangements are fireable by a common control arrangement 18 and that the control arrangement 18 contains a delay arrangement which fires the firing arrangements at a separation in time of a maximum of 1000 ms, preferably 50 to 100 ms.

6. Gun according to claim 5, **characterised in that** it has a sensor 17 aimed at the target region of both gun barrels.

## Revendications

1. Procédé pour combattre une cible blindée avec un projectile à charge creuse en liaison avec un projectile préliminaire **caractérisé** en ce que le projectile préliminaire, en tant que projectile de préparation muni d'une charge active, est tiré de manière telle et est réalisé de manière telle que la détonation de la charge active sur la cible blindée intervienne au maximum 1000 ms, de préférence 50 à 100 ms, avant que le projectile à charge creuse atteigne la cible blindée au même endroit.

2. Procédé selon la revendication 1**, caractérisé** en ce que le projectile préliminaire est un projectile à charge creuse.

3. Procédé selon la revendication 1 ou 2, **caractérisé** en ce que le projectile à charge creuse comporte un dispositif de poursuite, qui guide ce projectile de manière telle qu'il suive la trajectoire du projectile de préparation.

4. Procédé selon la revendication 3, **caractérisé** en ce que le projectile à charge creuse identifie le projectile de préparation au moyen d'un capteur d'acquisition et est guidé en fonction des signaux du capteur d'acquisition.

5. Pièce d'artillerie pour l'application du procédé selon l'une des revendications 1 à 4, **caractérisé** en ce qu'il est prévu deux tubes de canon (14, 15) essentiellement parallèles, dont les dispositifs de mise à feu sont allumés par un dispositif de commande (18) commun, et en ce que le dispositif de commande (18) comporte un dispositif de retardement, qui allume le dispositif de mise à feu avec un décalage dans le temps de 1000 ms maximum, de préférence de 50 à 100 ms.

6. Pièce d'artillerie selon la revendication 5, **caractérisé** en ce qu'il comporte un capteur (17) dirigé sur la zone de cible des deux tubes de canon.
